# EUROPÄISCHE PATENTSCHRIFT

(11) **EP 0 395 971 B1**
(45) Veröffentlichungstag und Bekanntmachung des Hinweises auf die Patenterteilung: **11.08.1993**
(21) Anmeldenummer: 90107604.2
(22) Anmeldetag: 21.04.1990
(51) Int. Cl.: B43L 9/02, B43L 9/20

(54) **Federbügelzirkel**
Bow compass
Compas à étrier-ressort

(30) Priorität: 05.05.1989 DE 8905644 U
(43) Veröffentlichungstag der Anmeldung: 07.11.1990
(73) Patentinhaber: rotring international GmbH & Co KG, 22525 Hamburg (DE); M. SEELIG KG Reisszeugfabrik, D-91448 Emskirchen (DE)
(72) Erfinder: Seelig, Dietmar, D-8535 Emskirchen (DE)

(56) Entgegenhaltungen:
- CH-A- 524 479
- DE-C- 3 808 511
- DE-C- 3 838 473
- FR-A- 2 371 302
- US-A- 2 296 279
- US-A- 4 120 092

## Beschreibung

Die Erfindung bezieht sich auf einen Federbügelzirkel mit einem mit seine Freien Enden in Eingriff mit den hinteren Enden der Zirkelschenkel stehenden Federbügel und mit einer sich durch die Zirkelschenkel erstreckenden Einstellvorrichtung, wobei die hinteren Enden der Zirkelschenkel in abstützendem Eingriff miteinander stehen.

Bei einem bekannten Federbügelzirkel dieser Art (US-A 4,120,092) besteht der Federbügel aus einem kreisbogenförmig ausgebildeten Streifen konstanter Materialstärke, dessen freie Enden sich in Aussparungen an den Außenseiten der hinteren Enden der Zirkelschenkel erstrecken und somit auf diese eine Federkraft ausüben, um die Zirkelschenkel in Zumammenwirken mit der eine Gewindespindel, eine Handhabe und eine mit Absätzen versehene Spindel aufweisenden Einstellvorrichtung in einer definierten Lage zu halten, wobei die Zirkelschenkel mit ihren hinteren Enden sich auf einer in einer Aussparung der Zirkelschenkel angeordneten Walze abstützen und durch den Federbügel zusammengehalten werden.

Aus der US-A 2,296,279 ist ein Federbügelzirkel bekannt, bei dem der Querschnitt des Federbügels gemäß der Darstellung in Fig. 7 von den freien Enden weg kontinuierlich zunimmt.

Die bei den bekannten Federbügelzirkeln verwendeten Federbügel stellen insofern einen Schwachpunkt des gesamten Zirkelaufbaus dar, als sie keine sichere Verbindung zu den Zirkelschenkeln aufweisen.

Es ist Aufgabe der Erfindung, einen Federbügelzirkel dahingehend zu verbessern, daß der Federbügel bei Aufspreitzen der Zirkelschenkel bis in ihre maximal gespreitzte Lage sich nicht aus seiner Halterung lösen und abfallen kann, wenn die Federwirkung des Federbügels nachgelassen hat, d.h. der Federbügel durch Alterung u.ä. einen Teil seiner Elastizität verloren hat.

Zur Lösung dieser Aufgabe wird ein Federbügelzirkel der eingangs erwähnten Art erfindungsgemäß derart ausgestaltet, daß an den freien Enden des Federbügels sich im wesentlichen quer zur die Längsachsen der beiden Zirkelschenkel enthaltenden Ebene erstreckende Vorsprünge vorgesehen sind, die in Eingriff mit im Bereich der hinteren Enden der Zirkelschenkel ausgebildeten, kreisbogenförmigen Führschlitzen stehen.

Diese am Federbügel vorgesehenen Vorsprünge, die beispielsweise einstückig mit dem Federbügel ausgebildet sein können, stehen also immer in Eingriff mit den Führschlitzen, so daß sie auch dann, wenn die Zirkelschenkel in ihre maximal aufgespreizte Lage bewegt sind und infolge Elastizitätsverlustes des Federbügels an sich die Gefahr besteht, daß sich dieser von den Zirkelschenkeln löst, den Federbügel in seiner vorgegebenen Lage halten.

Bei der Herstellung des erfindungsgemäßen Federbügels kann an diesem mittig zwischen seinen freien Enden an seiner Außenseite ein zapfenförmiges Griffelement angeformt sein, so daß sich Federbügel und Griffelement in einem Arbeitsgang einstückig herstellen lassen, während bisher mehrere Arbeitsschritte erforderlich waren, um Federbügel und zapfenförmiges Griffelement herzustellen sowie eine Gewindebohrung im Federbügel auszubilden, in die das Griffelement eingeschraubt werden kann.

Um eine zuverlässige und genaue Führung und Abstützung der von der Kraft des Federbügels beaufschlagten Zirkelschenkel zu erreichen, können ihre hinteren Enden über an ihnen vorgesehene Zahnsegmente in abstützendem Eingriff stehen.

Ein derartiger Eingriff der Schenkel eines Zirkels über Zahnsegmente ist zwar von Einsatzzirkeln her bekannt, jedoch wurde bei Federbügelzirkeln bisher eine derartige Art der Abstützung nicht vorgesehen.

Die Zahnsegmente des erfindungsgemäßen Federbügelzirkels können aus Kunststoff bestehen, und um eine besonders gleichmäßige und genaue Führung zu erreichen, kann jedes der Zahnsegmente aus zwei nebeneinander liegenden Abschnitten bestehen, deren Zahnungen in Abwälzrichtung gegeneinander versetzt sind.

Wenn bei einem erfindungsgemäßen Federbügelzirkel die Zahnsegmente aus Kunststoff hergestellt sind, ist es zweckmäßig, in diesen Zahnsegmenten auch die Führschlitze zum Eingriff von am Federbügel vorgesehenen Vorsprüngen auszubilden.

Die Erfindung wird im folgenden anhand der ein Ausführungsbeispiel zeigenden Figuren näher erläutert.
- Figur 1: zeigt in einer Ansicht einen Federbügelzirkel.
- Figur 2: zeigt in perspektivischer Darstellung das obere Ende eines Zirkelschenkels mit einem Zahnsegment.
- Figur 3: zeigt einen Schnitt entlang der Linie III-III aus Figur 1.

Der dargestellte Federbügelzirkel hat Zirkelschenkel 1, 2, an deren vorderen Enden in üblicher Weise Klemmschrauben 3, 4 befestigt sind, mit deren Hilfe eine Nadelspitze 6 bzw. eine Bleimine 5 im vorderen Ende des jeweiligen Zirkelschenkels befestigt werden kann.

Im Bereich zwischen den Enden der Zirkelschenkel 1, 2 ist eine Führeinrichtung vorhanden, die in üblicher Weise einen Gewindestift 11 mit Gewinden unterschiedlicher Gangrichtung aufweist und mit Hilfe eines unverdrehbar auf ihm befestigten Rändelrades 12 verdreht werden kann, so daß sich infolge des Eingriffs der Gewinde des Gewindestiftes 11 mit nicht dargestellten, mittels Nieten 9 und 10 in den Zirkelschenkeln 1 und 2 gehaltener Muttern eine Verstellung des Öffnungswinkels der Zirkelschenkel 1, 2 bewirken läßt.

An den hinteren Enden der Zirkelschenkel 1, 2 sind aus Kunststoff, beispielsweise aus faserverstärktem Polyamid hergestellte Zahnsegmente 7, 8 befestigt, die in abstützendem Eingriff miteinander stehen und die einer eine Verlagerung in Richtung auf das freie hintere Ende des zugehörigen Zirkelschenkels verhindernden Absatz aufweisen (Figur 2).

Wie Figur 2 für das Zahnsegment 8 zeigt, besteht jedes der Zahnsegemente aus zwei nebeneinander liegenden Abschnitten 8' und 8'', die in Abwälzrichtung gegeneinander versetzt sind, so daß sich dort, wo der eine Abschnitt einen Zahn trägt, der andere Abschnitt eine Zahnlücke aufweist. Dadurch ergibt sich, wie im übrigen bekannt, eine gleichmäßige und genaue Führung der Zahnsegmente beim Abwälzen.

Mit den hinteren Enden der Zirkelschenkel 1 und 2 steht ein Federbügel 13 in Eingriff, der die Zirkelschenkel 1, 2, wie bei Federbügelzirkeln üblich, im hinteren Endbereich zusammendrückt und so positioniert hält. Der Federbügel 13 ist aus Kunststoff hergestellt, beispielsweise aus faserverstärktem Polyamid, wobei als Fasern sowohl Glasfasern als auch Kohlenstoffasern geeignet sind. Um die gewünschte Federwirkung zu erreichen, nimmt die Materialdicke des Federbügels 13, wie in Figur 1 zu erkennen, von den freien Enden kontinuierlich und gleichmäßig bis zum hinteren Mittelbereich zu, an dem an der Außenseite ein zapfenförmiges Griffelement 14 angeformt ist. Durch diese Zunahme der Materialdicke wird das gewünschte Federverhalten erreicht. Es sei darauf hingewiesen, daß es auch möglich ist, dieses Federverhalten durch eine kontinuierliche Zunahme allein der Breite des Federbügels oder aber durch eine Kombination der Zunahmen von Breite und Dicke des Federbügels zu erreichen.

Wie insbesondere in den Figuren 2 und 3 zu erkennen ist, greifen die freien Enden des Federbügels 13 in Aussparungen an den Außenseiten der Zirkelschenkel, so daß der Federbügel 13 dort in seiner Lage gehalten wird. Zusätzlich sind die freien Enden des Federbügels 13, wie Figur 3 zeigt, im Schnitt in etwa C-förmig ausgebildet, und die an die Basis anschließenden Schenkel dieses C erstrecken sich entlang der Seitenflächen der Zirkelschenkel. Die an den freien Enden der Schenkel ausgebildeten, nach innen gerichteten Vorsprünge 16 werden durch elastisches Aufbiegen der Federbügelenden in Eingriff mit kreisförmigen Führschlitzen 15 (Figur 2) gebracht. Auf diese Weise ist ein sicherer Eingriff zwischen Federbügel 13 und Zirkelschenkeln 1, 2 hergestellt, durch die die Verschwenkung der Zirkelschenkel 1, 2 nicht beeinträchtigt wird, weil die Vorsprünge 16 in den Führschlitzen 15 gleiten, durch den jedoch erreicht wird, daß der Federbügel 13 sich nicht ohne besondere Maßnahmen von den Zirkelschenkeln 1, 2 lösen kann.

## Patentansprüche

1. Federbügelzirkel mit einem mit seinen freien Enden in Eingriff mit den hinteren Enden der Zirkelschenkel (1, 2) stehenden Federbügel (13) und mit einer sich durch die Zirkelschenkel (1, 2) eratreckenden Einstellvorrichtung (11, 12) wobei die hinteren Enden der Zirkelschenkel (1, 2) in abstützendem Eingriff miteinander stehen, wobei der Federbügel aus Kunststoff besteht und sein Materialquerschnitt von beiden freien Enden kontinuierlich und in jeweils gleichem Maße zunimmt, **dadurch gekennzeichnet, daß** an den freien Enden des Federbügels (13) sich im wesentlichen quer zur die Längsachsen der beiden Zirkelschenkel (1, 2) enthaltenden Ebene erstreckende Vorsprünge (16) vorgesehen sind, die in Eingriff mit im Bereich der hinteren Enden der Zirkelschenkel (1, 2) ausgebildeten, kreisbogenförmigen Führschlitzen (15) stehen.

2. Federbügelzirkel nach Anspruch 1, **dadurch gekennzeichnet, daß** mittig zwischen den freien Enden des Federbügels (13) an dessen Außenseite ein zapfenförmiges Griffelement (14) angeformt ist.

3. Federbügelzirkel nach Anspruch 1 oder 2, **dadurch gekennzeichnet, daß** die hinteren Enden der Zirkelschenkel (1, 2) über an ihnen vorgesehene Zahnsegmente (7, 8) in abstützendem Eingriff stehen.

4. Federbügelzirkel nach Anspruch 3
**dadurch gekennzeichnet, daß** die Zahnsegmente (7, 8) aus Kunststoff bestehen.

5. Federbügelzirkel nach Anspruch 2 oder 3, **dadurch gekennzeichnet, daß** jedes der Zahnsegmente (z.B. 8) aus zwei nebeneinander liegenden Abschnitten (8', 8'') besteht, deren Zahnung in Abwälzrichtung gegeneinander versetzt ist.

6. Federbügelzirkel nach Anspruch 1 und einem der Ansprüche 3 bis 5, **dadurch gekennzeichnet, daß** die Führschlitze (15) in den Zahnsegmenten (7, 8) ausgebildet sind.

## Claims

1. A spring bow compass having a spring bow (13) which is engaged by its free ends with the rear ends of the legs (1, 2) of the compass and having an adjustment device (11, 12) which extends through the legs (1, 2) of the compass, wherein the rear ends of the legs (1, 2) of the compass are in supporting engagement with one another, the spring bow being made of plastic and the material cross-section thereof increasing continuously and by the same amount each time from both free ends, characterised in that projections (16) extending substantially transversely to the plane containing longitudinal axes of the two legs (1, 2) of the compass are provided on the free ends of the spring bow (13), which projections are engaged with arcuate guide slots (15) formed in the region of the rear ends of the legs (1, 2) of the compass.

2. A spring bow compass according to Claim 1,
characterised in that a cone-shaped gripping element (14) is formed centrally between the free ends of the spring bow (13) on the outside thereof.

3. A spring bow compass according to Claim 1 or 2,
characterised in that the rear ends of the legs (1, 2) of the compass are in supporting engagement by means of toothed segments (7, 8) provided thereon.

4. A spring bow compass according to Claim 3,
characterised in that the toothed segments (7, 8) are made of plastic.

5. A spring bow compass according to Claim 2 or 3,
characterised in that each of the toothed segments (e.g. 8) consists of two adjacent sections (8', 8''), the teeth of which are offset relative to one another in the direction of rolling.

6. A spring bow compass according to Claim 1 and one of Claims 3 to 5, characterised in that the guide slots (15) are formed in the toothed segments (7, 8).

## Revendications

1. Compas à étrier-ressort avec un étrier-ressort (13) se trouvant par ses extrémités libres en prise avec les extrémités postérieures des branches (1, 2) du compas et avec un dispositif de réglage (11, 12) s'étendant à travers les branches du compas (1, 2), les extrémités postérieures des branches du compas (1, 2) se trouvant en prise en s'appuyant l'une sur l'autre, compas dans lequel l'étrier-ressort est en matière plastique et la section transversale du matériau augmente de façon continue à partir des deux extrémités libres et dans la même mesure, compas caractérisé en ce que sur les extrémités libres de l'étrier-ressort (13) sont prévues des saillies (16) s'étendant sensiblement perpendiculairement au plan contenant les axes longitudinaux des deux branches du compas (1, 2), saillies qui sont en prise avec des fentes de guidage (15) formées dans la zone des extrémités arrière des branches du compas (1, 2) ayant la forme d'arc de cercle.

2. Compas à étrier-ressort selon la revendication 1, caractérisé en ce que, au milieu entre les extrémités libres de l'étrier-ressort (13) on forme un élément de prise (14) en forme de béton sur le côté extérieur de l'étrier.

3. Compas à étrier-ressort selon la revendication 1 ou 3 caractérisé en ce que les extrémités arrière des branches du compas (1, 2) sont en prise en s'appuyant l'une sur l'autre au moyen de segments dentés (7,8) prévus sur elles.

4. compas à étrier-ressort selon la revendication 3, caractérisé en ce que les segments dentés (7, 8) sont en matière plastique.

5. Compas à étrier-ressort selon la revendication 2 ou 3, caractérisé en ce que chacun des segments dentés (par exemple 8) consiste en deux sections (8', 8'') se trouvant côte à côte dont les dentures sont décalées l'une par rapport à l'autre dans le sens du développement.

6. Compas à étrier-ressort selon la revendication 1 et l'une des revendications 3 à 5, caractérisé en ce que les fentes de guidage (15) sont formées dans les segments dentés (7, 8).
